# EUROPÄISCHE PATENTSCHRIFT

(11) **EP 0 864 840 B1**
(45) Veröffentlichungstag und Bekanntmachung des Hinweises auf die Patenterteilung: **26.09.2001**
(21) Anmeldenummer: 98104134.6
(22) Anmeldetag: 09.03.1998
(51) Int. Cl.: F28F 9/02

(54) **Wärmeübertrager für ein Kraftfahrzeug**
Heat exchanger for automotive vehicle
Echangeur de chaleur pour véhicule automobile

(30) Priorität: 11.03.1997 DE 19709909; 27.05.1997 DE 19722099
(43) Veröffentlichungstag der Anmeldung: 16.09.1998
(73) Patentinhaber: Behr GmbH & Co., 70469 Stuttgart (DE)
(72) Erfinder: Ghiani, Franco, 74321 Bietigheim-Bissingen (DE)
(74) Vertreter: Patentanwälte Ruff, Wilhelm, Beier, Dauster & Partner

(56) Entgegenhaltungen:
- EP-A- 0 480 628
- EP-A- 0 709 644
- CH-A- 378 353
- FR-A- 2 148 482
- FR-A- 2 603 373
- US-A- 5 097 900

## Beschreibung

Die Erfindung betrifft einen Wärmeübertrager für ein Kraftfahrzeug mit einem zwischen zwei Sammelkästen angeordneten Rippen/Rohrblock, wobei alle Rohrenden des Rippen/Rohrblockes im Bereich jedes Sammelkastens aufgeweitet und flächig aneinander anschließend zu einem Rohrendenpaket zusammengefügt sind, und wobei die beiden Sammelkästen jeweils bündig abschließend auf das zugeordnete Rohrendenpaket aufgesetzt und dicht mit diesem verlötet sind.

Ein solcher Wärmeübertrager ist in der nicht vorveröffentlichten EP-A-0 775 884, die einen Stand der Technik gemäß Art. 54(3) EPÜ darstellt, beschrieben. Bei diesem Wärmeübertrager ist ein aus Flachrohren und Wellrippen zusammengesetzter Rippen/Rohrblock vorgesehen, wobei die Rohrenden der Flachrohre derart mit rechteckigem Querschnitt aufgeweitet sind, daß die benachbarten Rohrenden mit ihren die Breitseiten darstellenden Wandungsabschnitten flächig in einer Reihe aneinanderliegen. Die die Schmalseiten der aufgeweiteten Rohrenden darstellenden Wandungsabschnitte sind auf jeder Seite in einer gemeinsamen Flucht ausgerichtet, so daß die Rohrenden auf den gegenüberliegenden Seiten der Flachrohre jeweils ein kompaktes und dicht aneinanderliegendes Rohrendenpaket bilden. Auf jedes Rohrendenpaket ist jeweils ein Sammelkasten aufgesetzt, der mit seinen Seitenwandungen die durch die Schmalseiten der Rohrenden gebildete Flucht außen übergreift und bündig an dieser durch die Schmalseiten gebildeten Flucht anliegt. Da die Sammelkästen direkt die aufgeweiteten Rohrenden übergreifen und diese durch das flächige Aneinanderliegen in Längsrichtung jedes Sammelkastens bereits eine dichte Verbindung schaffen, benötigt der Wärmeübertrager im Bereich der Sammelkästen keinen zusätzlichen Boden. Sowohl die Sammelkästen als auch der Rippen/Rohrblock sind aus Metallblech hergestellt und in einem gemeinsamen Lötvorgang miteinander verbindbar.

Aufgabe der Erfindung ist es, einen Wärmeübertrager der eingangs genannten Art zu schaffen, der eine verbesserte Führung des durch die Sammelkästen und die Flachrohre des Rippen/ Rohrblockes geleiteten Strömungsmediums ermöglicht.

Diese Aufgabe wird dadurch gelöst, daß in wenigstens einem Sammelkasten wenigstens eine den Sammelkasten unterteilende Trennwand vorgesehen ist, die in ihrer Außenkontur derart auf eine Innenkontur einer Wandung des Sammelkastens abgestimmt ist, daß sie umlaufend dicht mit der. Innenkontur verlötbar ist, und die einen Haltefuß zum Aufstecken der Trennwand auf zwei flächig aneinanderschließende Wandungsabschnitte benachbarter Rohrenden des Rohrendenpaketes aufweist. Durch das Vorsehen wenigstens einer Trennwand in einem der beiden Sammelkästen ist es möglich, das Strömungsmedium innerhalb des Rippen/Rohrblockes U-förmig umzuleiten, wodurch die Anschlüsse für die Zu- und die Ableitung des Strömungsmediums an lediglich einem der Wasserkästen vorgesehen sein kann. Die Sammelkästen weisen je nach ihrem Anschluß an den entsprechenden Strömungsmediumkreislauf Sammler- oder Verteilerfunktion auf. Als Strömungsmedium kann insbesondere Kühlflüssigkeit, Wasser oder Luft vorgesehen sein, wobei der Wärmeübertrager insbesondere als Kühlflüssigkeit/Luft- Wasser/Luft- oder Luft/ Luft-Kühler gestaltet ist. In seiner letztgenannten Funktion stellt der Kühler einen Ladeluftkühler dar. Durch die erfindungsgemäße Lösung ist es möglich, auch in Sammelkästen, die ohne das Vorsehen eines zusätzlichen Rohrbodens direkt auf aufgeweitete Rohrenden des Rippen/Rohrblockes aufgesetzt sind, Unterteilungen mittels wenigstens einer Trennwand vorzusehen, was bei Wärmeübertragern mit Rohrböden grundsätzlich bereits bekannt war. Die Trennwand nach der erfindungsgemäßen Lösung ist derart gestaltet, daß die Trennwand bereits bei der Vormontage des gesamten Wärmeübertragers integriert werden kann und anschließend im Lötofen gemeinsam mit den übrigen Teilen des Wärmeübertragers in einem gemeinsamen Lötprozeß dicht mit dem Sammelkasten und den jeweiligen Rohrenden verbunden werden kann. Durch den Haltefuß kann die Trennwand in einfacher Weise vor dem Aufsetzen des Sammelkastens auf die jeweiligen Wandungsabschnitte der entsprechenden Rohrenden aufgesteckt werden.

In Ausgestaltung der Erfindung weist der Haltefuß wenigstens eine einstückig angeformte, stegartige Lasche auf, die unter Bildung eines Aufnahmeschlitzes von der Trennwand abragt. Der Aufnahmeschlitz ist derart gestaltet, daß die Trennwand vor der Verlötung längs der Wandungsabschnitte in unterschiedlichen Positionen aufgesetzt und gegebenenfalls sogar relativ zu den Wandungsabschnitten der Rohrenden für eine Justierung verschoben werden kann.

In weiterer Ausgestaltung der Erfindung ist der Haltefuß mit Zentrierschrägen zum Aufstecken auf die Wandungsabschnitte der Rohrenden versehen. Durch diese Zentrierschrägen wird das Aufstecken der Trennwand auf die Wandungsabschnitte der korrespondierenden Rohrenden vereinfacht. Durch den.Haltefuß ist die Trennwand kraftschlüssig auf den zugeordneten Rohrenden gehalten.

In weiterer Ausgestaltung der Erfindung weist die Trennwand in Abstand zu dem Haltefuß wenigstens eine Fixiernase auf, die im montierten Zustand der Trennwand in eine korrespondierende Aussparung in der Wandung des Sammelkastens hineinragt. Dadurch wird eine zusätzliche formschlüssige Fixierung der Trennwand an dem Sammelkasten erzielt, wodurch eine äußerst stabile Unterteilung des Sammelkastens erfolgt. Dadurch ist es möglich, Strömungen innerhalb des Wärmeübertragers auch mit hohem Druck zuzulassen, da die Trennwand sowohl am Sammelkasten als auch an den Wandungsabschnitten der zugeordneten Rohrenden formschlüssig gehalten ist. Auch die Fixiernase ist wie die Lasche am Haltefuß einstückig angeformt, so daß die Trennwand als einfaches Blechstanzteil gestaltet werden kann.

In weiterer Ausgestaltung der Erfindung ist die Fixiernase mit wenigstens einer verformbaren Ausstellecke versehen, die im montierten Zustand der Trennwand durch die Aussparung der Wandung des Sammelkastens hindurchragt und die derart verformt ist, daß sie einen Rand der Aussparung auf der Außenseite des Sammelkastens formschlüssig hintergreift. Dadurch ist es möglich, bereits vor der Verlötung des gesamten Wärmeübertragers den Formschluß zwischen der Trennwand und dem Sammelkasten zu erhöhen, indem in einfacher Weise die Ausstellecke umgebogen wird, wodurch sich eine Verkrallung auf der Außenseite des Sammelkastens ergibt. Vorzugsweise sind der Fixiernase auf gegenüberliegenden Seiten zwei Ausstellecken zugeordnet, die entgegengesetzt zueinander, jedoch im gleichen Uhrzeigersinn, verformt sind. Dadurch ergibt sich eine sichere Verkrallung der Trennwand am Sammelkasten vor der Verlötung, so daß die Trennwand im vormontierten Zustand des Wärmeübertragers, d.h. vor der Durchführung des Lötprozesses, bereits sicher und definiert positioniert ist.

In weiterer Ausgestaltung der Erfindung weist der Sammelkasten im Bereich der Trennwand wenigstens eine in einer zu der Trennwand parallelen Ebene verlaufende Positionierrippe auf, an der die Trennwand im montierten Zustand bündig anliegt. Durch diese formschlüssige Anlage wird die stabile Positionierung der Trennwand weiter verbessert.

In weiterer Ausgestaltung der Erfindung sind am Sammelkasten zwei zueinander parallel beabstandete Positionierrippen vorgesehen, und die Trennwand ist mit Stützrändern versehen, die in ihrer Dimensionierung derart auf den Abstand der Positionierrippen zueinander abgestimmt sind, daß die Trennwand - auf eine Längsachse des Sammelkastens bezogen - axial gesichert zwischen den Positionierrippen gehalten ist. Dadurch bilden die beiden Positionierrippen seitliche Führungen und Anlagen für die Trennwand, wodurch eine definierte Ausrichtung der Trennwand innerhalb des Sammelkastens gegeben ist. Die Trennwand kann vorzugsweise bereits in dem Sammelkasten vormontiert werden, bevor dieser auf das zugeordnete Rohrendenpaket aufgesetzt wird. Beim anschließenden Aufsetzen des Sammelkastens wird zwangsläufig die Trennwand mit ihrem Haltefuß auf die zugeordneten Wandungsabschnitte zweier benachbarter Rohrenden aufgesteckt.

Weitere Vorteile und Merkmale der Erfindung ergeben sich aus den Unteransprüchen sowie aus der nachfolgenden Beschreibung eines bevorzugten Ausführungsbeispiels der Erfindung, das anhand der Zeichnungen dargestellt ist.
- Fig. 1: zeigt eine Ansicht eines Sammelkastens für eine Ausführungsform eines erfindungsgemäßen Wärmeübertragers,
- Fig. 2: eine Draufsicht auf den Sammelkasten nach Fig. 1,
- Fig. 3: in vergrößerter Darstellung einen Ausschnitt des Wärmeübertragers im Bereich des Sammelkastens nach den Fig. 1 und 2 auf Höhe einer Trennwand innerhalb des Sammelkastens,
- Fig. 4: in vergrößerter Darstellung eine Draufsicht auf den Teil des Wärmeübertragers nach Fig. 3 in Richtung des Pfeiles IV in Fig. 3,
- Fig. 5: einen Schnitt durch den Sammelkasten des Wärmeübertragers nach den Fig. 1 bis 4 auf Höhe der Trennwand - jedoch ohne die Darstellung der Trennwand - längs einer Schnittlinie V-V in Fig. 1,
- Fig. 6: die Trennwand nach den Fig. 1 bis 4 in einer Ansicht gemäß den Pfeilen VI-VI in Fig. 1,
- Fig. 7: eine Seitenansicht der Trennwand nach Fig. 6, und
- Fig. 8: eine Draufsicht auf die Trennwand nach den Fig. 6 und 7.

Ein Wärmeübertrager, wie er anhand der Fig. 1 bis 4 ausschnittsweise dargestellt ist, ist als Wasser/Luft-Kühler gestaltet und entspricht in seinem grundsätzlichen Aufbau einem in der DE 195 43 986.4 beschriebenen Wärmeübertrager. Der Wasser/Luft-Kühler weist einen Rippen/Rohrblock F, W auf, der aus einer Vielzahl von zueinander parallel verlaufenden Flachrohren F sowie einer Vielzahl von zwischen diesen angeordneten Wellrippen W zusammengesetzt ist. Die Flachrohre F weisen auf gegenüberliegenden Seiten jeweils Rohrenden 5 auf, die derart aufgeweitet. sind, daß die jeweils benachbarten Rohrenden 5 in einer gemeinsamen Flucht flächig aneinander anliegen. Jedes Rohrende 5 ist zu einem rechteckigen, lichten Querschnitt aufgeweitet, wobei die benachbarten Rohrenden 5 jeweils mit ihren Breitseiten aneinander anschließen und die Schmalseiten der Rohrenden 5 aufgrund der Anordnung aller Rohrenden 5 in.einer gemeinsamen Flucht bündig und fluchtend aneinander anschließen. Auf die Rohrenden 5 auf den gegenüberliegenden Seiten des Rippen/Rohrblockes F, W ist jeweils ein als Sammelkasten dienender Wasserkasten 1 aufgesetzt, wobei die Wasserkästen 1 jeweils als zum Rippen/Rohrblock F, W und zu ihren Stirnseiten hin offene, U-artige Profile gestaltet sind. Die beiden Wasserkästen auf den gegenüberliegenden Seiten des Rippen/Rohrblockes F, W weisen jeweils im wesentlichen das gleiche Profil auf. Die beiden Wasserkästen unterscheiden sich lediglich dadurch, daß der eine Wasserkasten 1, der in den Fig. 1 bis 5 dargestellt ist, zwei Anschlußstutzen 2, 3 aufweist, von denen der eine Anschlußstutzen 2 eine Zuleitung des zu kühlenden Wassers und der andere Anschlußstutzen 3 eine Ableitung des mittels des Rippen/Rohrblockes F, W gekühlten Wassers definiert. Die Anschlüsse können jedoch auch umgekehrt definiert sein. Die Anschlüsse an den Kühlkreislauf sind somit lediglich an dem einen Wasserkasten 1 vorgesehen. Auf die aufgeweiteten Rohrenden 5 ist jeder Wasserkasten derart aufgesetzt, daß die Seitenwandungen jedes Wasserkastens die gegenüberliegenden Schmalseiten der Rohrenden übergreifen und bündig sowie flächig mit diesen.abschlieβen. Im Bereich ihrer gegenüberliegenden Stirnseiten sind beide Wasserkästen durch entsprechende Fortsätze von Seitenteilen verschlossen, die den. Rippen/Rohrblock F, W seitlich begrenzen und die Profile der Wasserkästen stirnseitig dicht abschließen. Sowohl die Wasserkästen als auch die Seitenteile und die Flachrohre F sowie die Wellrippen W sind aus Metall, vorzugsweise aus Aluminium, hergestellt. und werden in einem gemeinsamen Lötvorgang dicht miteinander verlötet.

Um einen U-förmigen Durchfluß des zu kühlenden Wassers durch den Wasser/Luft-Kühler hindurch, d.h. vom Anschlußstutzen in Form eines Eintrittsstutzens 2 aus durch eine erste Hälfte des Rippen/Rohrblockes hindurch zum gegenüberliegenden Wasserkasten und durch die andere Hälfte des Rippen/Rohrblockes wieder zurück zum Wasserkasten 1 und damit zu dem als Austrittsstutzen 3 dienenden Anschlußstutzen, zu ermöglichen, ist in dem Wasserkasten 1 auf halber axialer Länge - auf die Längserstreckung des Wasserkastens 1 bezogen - eine Trennwand 4 vorgesehen, die den Wasserkasten 1 in zwei Hälften unterteilt. Die Trennwand 4 bildet in nachfolgend näher beschriebener Weise einen dichten Abschluß mit dem Wasserkasten 1 und den zugehörigen Rohrenden 5, so daß eine sichere Abtrennung zwischen dem Strömungsraum in der ersten Hälfte des Wasserkastens 1 und dem Strömungsraum in der zweiten Hälfte des Wasserkastens 1 geschaffen wird.

Die Trennwand 4 stellt eine im wesentlichen ebene Blechplatte dar, die ebenfalls vorzugsweise aus Aluminium hergestellt ist. Die Außenkontur der Trennwand 4 ist sowohl in ihrer Form als auch in ihrer Dimensionierung an eine Innenkontur des U-förmigen Profiles (Fig. 5) des Wasserkastens 1 angepaßt. Die Trennwand 4 liegt somit in ihrem in den Wasserkasten 1 eingesetzten Zustand mit ihrer Außenkontur umlaufend an der Innenkontur der Innenwandung des Wasserkastens 1 an. Die Außenkontur der Trennwand 4 ist aus Fig. 6 erkennbar, wobei zu berücksichtigen ist, daß die Trennwand 4 gegenüber der Darstellung. des Profils des Wasserkastens 1 nach Fig. 5 um 180° gedreht ist.

Die Trennwand 4 weist einen Haltefuß 9 auf, der in die offenen Stirnseiten zweier benachbarter. Rohrenden 5 hineinragt, die sich auf halber Breite des Rippen/Rohrblockes befinden (Fig. 1 bis 3). Dazu sind die die Außenkontur der Trennwand 4 definierenden, gegenüberliegenden Seitenränder in ihrem Fußbereich und damit auf Höhe des Haltefußes 9 mit jeweils einer Abstufung 17 (Fig. 6) versehen, die sich auf den oberen Stirnrändern der zugeordneten Rohrenden 5 im aufgesteckten Zustand der Trennwand 4 abstützen. Der Abstand der beiden Abstufungen 17 zueinander entspricht somit exakt den Innenabmessungen der durch die Rohrenden 5 definierten Öffnungen der Flachrohre F.

Um eine kraftschlüssige Fixierung der Trennwand 4 auf den aneinanderliegenden, breitseitigen Wandungsabschnitten der benachbarten Rohrenden 5 zu ermöglichen, weist der Haltefuß 9 zudem eine einstückig angeformte und abgestuft abgebogene Stützlasche 10, 11 auf, die derart von der Trennwand 4 abragt, daß sich zwischen der Stützlasche 10 und der durch die Plattenform der Trennwand 4 definierten Ebene ein zu gegenüberliegenden Seiten hin offener Aufnahmeschlitz A ergibt (Fig. 7). Die unteren Stirnenden des Haltefußes 9 weisen so-wohl im Bereich der Stützlasche 10 als auch im Plattenbereich der Trennwand 4 jeweils schräg nach außen gekrümmte Zentrierschrägen 11, 12 auf, die ein sicheres Aufstecken der Trennwand 4 auf die zugeordneten Wandungsabschnitte 8 der benachbarten Rohrenden 5 auch bei geringem axialem Versatz - in Längserstreckung des Wasserkastens 1 gesehen - ermöglichen.

Die Trennwand 4 wird zusätzlich zu ihrer im Bereich der linienförmigen Anlage ihrer Außenkontur erfolgenden dichten Verlötung mit der Innenwandung des Wasserkastens 1 formschlüssig am Wasserkasten 1 positioniert. Dazu sind zum einen zwei Positionierrippen 6, 7 vorgesehen, die sich U-förmig über die Innenwandung des Wasserkastens 1 erstrecken (Fig. 5) und von der Innenwandung aus nach innen abragen. Beide Positionierrippen 6, 7 sind wulstartig gestaltet. Beide Positionierrippen 6, 7 verlaufen in zueinander parallelen Radialebenen - auf eine entlang der Längserstreckung des Wasserkastens 1 verlaufende Längsachse des Wasserkastens 1 bezogen. Zwischen diesen Positionierrippen 6, 7 ist die Trennwand 4 durch zwei Stützränder 13 axial positioniert gehalten, die rechtwinklig von den gegenüberliegenden Seitenrändern der Außenkontur der Trennwand 4 fluchtend mit dieser Außenkontur abragen und die in ihrer Höhe derart auf den Abstand der beiden Positionierrippen 6, 7 zueinander abgestimmt sind, daß sie paßgenau zwischen den Positionierrippen 6, 7 gehalten sind. In einer Radialebene des Wasserkastens 1 und damit. in der Ebene der Trennwand 4 sind die Stützränder 13 und damit auch die Trennwand 4 jedoch zwischen den Positionierrippen 6, 7 verschiebbar, die insoweit lediglich Linearführungen darstellen.

Um die Trennwand 4 in ihrer in den Wasserkasten 1 eingesetzten Position zusätzlich zu fixieren, ist an einer dem Haltefuß 9 gegenüberliegenden Kopfseite der Trennwand 4 eine Fixiernase 14 vorgesehen, die sich in der Ebene der Trennwand 4 verlängert nach oben erstreckt. Dieser Fixiernase 14 ist im Wasserkasten 1 eine korrespondierende, schlitzförmige Aussparung 16 zugeordnet, durch die die. Fixiernase 14 bis zur Auβenseite des Wasserkastens 1 hindurchragt. Die Fixiernase 14 ist zudem auf ihren gegenüberliegenden Seiten mit jeweils einer Ausstellecke 15 versehen, die in einfacher Weise durch entsprechende, zur Außenseite des Wasserkastens 1 parallele Einschlitzungen der Fixiernase 14 von ihren gegenüberliegenden Seiten her geschaffen sind. Diese Ausstellecken 15 sind verformbar, wobei die Einschlitzungen vorzugsweise derart auf die Tiefe der Aussparung 16 im Wasserkasten 1 abgestimmt sind, daß die Ausstellecken 15 auf der Außenseite des Wasserkastens 1 jeweils zur Seite hin umgebogen werden können und so eine Verkrallung der Trennwand 4 mit dem Wasserkasten 1 bilden (Fig. 4). Bei der Darstellung nach Fig. 4 ist zu berücksichtigen, daß die. dargestellte Draufsicht um 180° ver-dreht gegenüber den Darstellungen nach den Fig. 1 bis 3 gezeigt ist.

Zur Montage des Wasser/Luft-Kühlers und insbesondere zur Montage der Trennwand 4 innerhalb des Wasserkastens 1 wird zunächst die Trennwand 4 so weit in den Wasserkasten eingesetzt, bis die Fixiernase 14 durch die Aussparung 16 hindurchragt. Dabei wird die Trennwand 4 zwischen die beiden Positionierrippen 6, 7 eingeschoben und längs dieser Positionierrippen 6, 7 bis zur linienförmigen Anlage ihrer Außenkontur mit der Innenwandung des Wasserkastens 1 verschoben. Anschließend werden die Ausstellecken 15 vorzugsweise mittels eines Werkzeugs in Form einer Zange oder ähnlichem gemäß Fig. 4 umgebogen, wodurch sich die formschlüssige Fixierung der Trennwand 4 im Wasserkasten 1 ergibt. Beim anschließenden Aufsetzen des Wasserkastens 1 auf die aufgeweiteten Rohrenden 5 des Rippen/Rohrblockes F, W wird der Haltefuß 9 zwangsläufig auf die Wandungsabschnitte 8 der zugeordneten, benachbarten Rohrenden 5 so weit aufgesteckt, bis die Abstufungen 17 auf den oberen Stirnrändern des jeweiligen Rohrendes anschlagen. Nach dem Anbringen der Seitenteile kann der solchermaßen vormontierte Wasser/Luft-Kühler in einfacher Weise in einem Lötofen durch einen einzigen Lötprozeß dicht verlötet werden.

Selbstverständlich weisen alle miteinander dicht zu verlötenden Teile des Wasser/Luft-Kühlers und damit auch die entsprechenden Flächen der Trennwand 4 und des Wasserkastens 1 geeignete Lotplattierungen auf, die diese Verlötung bewirken.

## Patentansprüche

1. Wärmeübertrager für ein Kraftfahrzeug mit einem zwischen zwei Sammelkästen angeordneten Rippen/Rohrblock, wobei alle Rohrenden des Rippen/Rohrblockes im Bereich jedes Sammelkastens aufgeweitet und flächig aneinander anschließend zu einem Rohrendenpaket zusammengefügt sind, und wobei die beiden Sammelkästen jeweils bündig abschließend auf das zugeordnete Rohrendenpaket aufgesetzt und dicht mit diesem verlötet sind,
wobei
in wenigstens einem Sammelkasten (1) wenigstens eine den Sammelkasten (1) unterteilende Trennwand (4) vorgesehen ist, die in ihrer Außenkontur derart auf eine Innenkontur einer Wandung des Sammelkastens (1) abgestimmt ist, daß sie umlaufend dicht mit der Innenkontur verlötbar ist, und die einen Haltefuß (9) zum Aufstecken der Trennwand (4) auf zwei flächig aneinanderschließende Wandungsabschnitte (8) benachbarter Rohrenden (5) des Rohrendenpaketes aufweist.

2. Wärmeübertrager nach Anspruch 1, **dadurch gekennzeichnet, daß** der Haltefuß (9) wenigstens eine einstückig angeformte, stegartige Lasche (10) aufweist, die unter Bildung eines Aufnahmeschlitzes (A) von der Trennwand (4) abragt.

3. Wärmeübertrager nach Anspruch 2, **dadurch gekennzeichnet, daß** der Haltefuß (9) mit Zentrierschrägen (11, 12) zum Aufstecken auf die Wandungsabschnitte (8) der Rohrenden (5) versehen ist.

4. Wärmeübertrager nach einem der vorhergehenden Ansprüche, **dadurch gekennzeichnet, daß** die Trennwand (4) in Abstand zu dem Haltefuß (9) wenigstens eine Fixiernase (14) aufweist, die im montierten Zustand der Trennwand (4) in eine korrespondierende Aussparung (16) in der Wandung des Sammelkastens (1) hineinragt.

5. Wärmeübertrager nach Anspruch 4, **dadurch gekennzeichnet, daß** die Fixiernase (14) mit wenigstens einer verformbaren Ausstellecke (15) versehen ist, die im montierten Zustand der Trennwand (4) durch die Aussparung (16) der Wandung des Sammelkastens (1) hindurchragt und derart verformt ist, daß sie einen Rand der Aussparung (16) auf der Außenseite des Sammelkastens (1) formschlüssig hintergreift.

6. Wärmeübertrager nach einem der vorhergehenden Ansprüche, **dadurch gekennzeichnet, daß** der Sammelkasten (1) im Bereich der Trennwand (4) wenigstens eine in einer zu der Trennwand (4) parallelen Ebene verlaufende Positionierrippe (6, 7) aufweist, an der die Trennwand (4) im montierten Zustand bündig anliegt.

7. Wärmeübertrager nach Anspruch 6, **dadurch gekennzeichnet, daß** am Sammelkasten (1) zwei zueinander parallel beabstandete Positionierrippen (6, 7) vorgesehen sind, und daß die Trennwand (4) mit Stützrändern (13) versehen ist, die in ihrer Dimensionierung derart auf den Abstand der Positionierrippen (6, 7) zueinander abgestimmt sind, daß die Trennwand - auf eine Längsachse des Sammelkastens (1) bezogen - axial gesichert zwischen den Positionierrippen (6, 7) gehalten ist.

## Claims

1. Heat exchanger for a vehicle with a rib/pipe block between two collecting tanks, whereby all pipe-ends of the rib/pipe block are enlarged in the area of each of the collecting tanks and then, in a laminar arrangement in relation to each other, these pipes being joined to form a set of pipe ends, and whereby the two collecting tanks both end, flush and compact, on the associated set of pipe ends and are brazed tight to these,
whereby at least one partition, dividing up the collecting tanks (1), is provided in at least one collecting tank (1), the outer form of the said partition being adapted to the inner form of a wall of the collecting tank (1), and whereby the outside of the partition can be sealed around, by brazing, to the said inner face of a wall concerned and, further, whereby the partition (4) has a support leg (9) for setting the partition (4) on two pipe ends (5), of the set of pipe ends, which are adjacent to a flush, planar wall section (8).

2. Heat exchanger in accordance with claim 1, **characterized in that** the support leg (9) has at least one single-piece, strap-like tongue (10), which projects from the partition (4), thereby forming an uptake cleft (A).

3. Heat exchanger in accordance with claim 2, **characterized in that** the support leg (9) is provided with centring, inclined elements (11, 12) for placement on the wall section (8) of the pipe ends (5).

4. Heat exchanger in accordance with any one of the preceding claims, **characterized in that** the partition (4), at a separation from the support leg (9), has at least one fixing projection (14), which, when the partition (4) is mounted, extends into a corresponding recess (16) in the surface of the collecting tank (1).

5. Heat exchanger in accordance with claim 4, **characterized in that** the fixing projection (14) is provided with at least one pliable, proud angle (15) which, in the mounted state of the partition (4), extends through the recess (16) of the wall of the collecting tank (1) and is deformed such that it engages, form-locking, behind a rim of the recess (16) on the outside of the collecting tank (1).

6. Heat exchanger in accordance with any of the preceding claims, **characterized in that** the collecting tank (1) has at least one positioning rib (6, 7) in the area of the partition (4), which runs parallel to the plane of the partition (4), and on which the partition (4), in its mounted state, lies flush.

7. Heat exchanger in accordance with claim 6, **characterized in that** two positioning ribs (6, 7) which are separated from and parallel to each other, lie on the collecting tank (1), in that the partition (4) is provided with support rims (13), which, through their size are arranged in relation to each other such that they correspond to the separation between the positioning ribs (6, 7), and in that the partition is held axially, secured, between the positioning ribs (6, 7), in relation to a longitudinal axis of the collecting tank (1).

## Revendications

1. Échangeur de chaleur pour un véhicule automobile comportant un bloc nervures/tubes disposé entre deux caissons collecteurs, dans lequel toutes les extrémités de tube du bloc nervures/tubes sont élargies dans la zone de chaque caisson collecteur et rassemblées en se raccordant à plat l'une contre l'autre pour donner un paquet d'extrémités de tube et dans lequel chacun des deux caissons collecteurs est monté en s'alignant au ras sur le paquet d'extrémités de tube correspondant et lui est brasé de façon étanche, dans lequel dans au moins un caisson collecteur (1), est prévue au moins une cloison (4) qui divise le caisson collecteur (1) et dont le contour extérieur est adapté au contour intérieur d'une paroi du caisson collecteur (1) de façon que l'on puisse la braser sur la périphérie avec le contour intérieur de façon étanche et qui présente un pied de maintien (9) pour enficher la cloison (4) sur deux tronçons de paroi (8), se raccordant à plat l'un contre l'autre, d'extrémités de tube voisines (5) du paquet d'extrémités de tube.

2. Échangeur de chaleur selon la revendication 1, **caractérisé par** le fait que le pied de maintien (9) présente au moins une patte en forme de nervure (10), formée d'une pièce, qui déborde de la cloison (4) en formant une fente réceptrice (A).

3. Échangeur de chaleur selon la revendication 2, **caractérisé par** le fait que le pied de maintien (9) comporte des pentes de centrage (11, 12) pour enficher les tronçons de paroi (8) des extrémités de tube (5).

4. Échangeur de chaleur selon l'une des revendications précédentes, **caractérisé par** le fait que la cloison (4) présente, à distance du pied de maintien (9), au moins un talon de fixation (14) qui, à l'état monté de la cloison (4), pénètre dans une découpe correspondante (16) prévue dans la paroi du caisson collecteur (1).

5. Échangeur de chaleur selon la revendication 4, **caractérisé par** le fait que le talon de fixation (14) présente au moins un angle rabattu (15), déformable, qui, à l'état monté de la cloison (4), passe par la découpe (16) prévue dans la paroi du caisson collecteur (1) et se déforme de façon à venir saisir par derrière; par complémentarité de forme, un bord de la découpe (16) prévue sur la face extérieure du caisson collecteur (1).

6. Échangeur de chaleur selon l'une des revendications précédentes, **caractérisé par** le fait que, dans la zone de la cloison (4), le caisson collecteur (1) présente au moins une nervure de positionnement (6, 7) qui est située dans un plan parallèle à la cloison (4) et contre laquelle, à l'état monté, la cloison (4) s'appuie, alignée.

7. Échangeur de chaleur selon la revendication 6, **caractérisé par** le fait que sur le caisson collecteur (1) sont prévues deux nervures de positionnement (6, 7) parallèles l'une à l'autre et à une certaine distance l'une de l'autre, et que la cloison (4) présente des rebords d'appui (13) dont la dimension est adaptée à la distance, entre elles, des nervures de positionnement (6, 7) de façon que la cloison soit maintenue entre les nervures de positionnement (6, 7) de façon sûre dans le sens axial - rapporté à un axe longitudinal du caisson collecteur (1).
